# EUROPÄISCHE PATENTANMELDUNG

(11) **EP 1 329 572 A1**
(43) Veröffentlichungstag der Anmeldung: **23.07.2003**
(21) Anmeldenummer: 03405010.4
(22) Anmeldetag: 14.01.2003
(51) Int. Cl.: E04H 4/08

(54) **Schwimmbadabdeckung mit Voll-Stab-Profilen**

(30) Priorität: 14.01.2002 CH 20020048
(71) Anmelder: Süsli, Ronald, 6612 Ascona (CH)
(72) Erfinder: Süsli, Ronald, 6612 Ascona (CH)

(57) **Zusammenfassung**

Anwendung von neuen Materialen für die Herstellung von Vollstab-Profile (statt Hohlprofile) zur Anfertigung von "schwimmenden" Abdeckungen nach den Aufroll-System (1) im Bereich der Schwimmbäder.

Diese "schwimmenden" Abdeckungen können auch ausser dem Bereich der Schwimmbäder Anwendung finden wie: offene Behälter und Wannen sei es für die Lebensmittelindustrie oder, da auch wegen seiner Säure-und Laugebeständigkeit, für Industrie.

## Beschreibung

Die vorgelegte Erfindung betrifft eine neue Art der Materiale für die Anfertigung von allerart Profile für die Konstruktion von schwimmenden Abdeckungen bei Schwimmbäder deren Konzept das Aufroll-System (1) betrifft. dh. die erwähnten Profile in Leistenform werden ineinander geschoben bis zur Erreichung der gewünschten Grösse der Abdeckung.
Diese Abdeckung wird anschliessend auf eine Welle (2), welche von Hand oder durch Motor, auf- oder abgerollt wird.

Die Erfindung liegt Primär bei der Anwendung neuer Materialen unabhängig der Art oder Zeichnung der Profile in sich.

Durch die Anwendung neuer Materialen werden VOLL-Profile oder Vollstab-Profile angefertigt und zwar in folgender Materialaufstellung.

Kunststoffe mit geschlossenen Zellen und einer geringere <1 Dichte als Wasser Kunststoffe ohne Zellen, mit einer geringere <1 Dichte als Wasser Naturstoffe wie Holz, mit einer geringere <1 Dichte als Wasser Natur- und Kunststoffe kombiniert

Es sind verschiedene Ausführungen bekannt. Alle jedoch haben Hohlprofile (4) mit zwei oder mehreren Kammern mit oder ohne Isolations-Füllung was folgenden Nachteile haben. Da es sich um Hohlprofile handelt müssen um das Eindringen von Wasser zu vermeiden, mit Endköpfe versehen werden. Diese Endstücke werden mehr schlecht als recht verleimt oder verschweisst wodurch diese früh oder spät undicht werden. Diese Methode ist Zeitaufwendig mit grosser Verteuerung bei der Herstellung der Abdeckungen. Weiter werden diese Hohlprofile vorwiegend aus Dünnwandung aus PVC die oft nicht einmal einen Millimeter betragen, darum sind diese auch leicht verletzbar. Sehr oft schon bei leichten Hagel.
Die in der Erfindung erwähnten Profile handelt es sich um VOLL-Profile die alle erwähnten Nachteile der Hohlprofile aufheben. Der Erfinder möchte hier eigentlich nur die Anwendung vom neuen Material ohne eigentlich auf die Art oder Form der Hohlprofile auf dem gegenwärtigen Markt eingehen, schützen. Diese Hohlprofile wurde einfach dem Fensterrolladen Markt entnommen.

Auch an die bekannte Technik zur Handhabung oder Bedienung des Rolladens will das Patent nicht weiter eingehen weil diese durch die Anwendung vom neuen Material nichts ändert.

Bei grossen oder kleineren Rundungen werden diese Hohl-Profile kantig geschnitten. Dagegen mit den VOLL-Profile können diesen Rundungen stufenlos und genau zugeschnitten werden. Auch die auf dem Markt befindenden Farbtöne sind auf 3-4 Nuancen beschränkt. Die Maschine für die Herstellung der VOLL-Profile kann in einigen Minuten in allen Farben der RAL-Kollektion oder nach Wunsch umgestellt werden.

Der Erfinder möchte hier folgenden Farbtöne-Imitationen dem Patent eingliedern:

Holz- Granit- Marmor- und anderen Mineralen. Auch metallisierte Farben Gold, Silber, Kupfer und andere Metalle, sowie fosforezenten (leuchtend).

Alle diese VOLL-Profile sind Anti-UV behandelt.

Diese Roll-Abdeckungen können auch ausser dem Bereich der Schwimmbäder Anwendung finden wie: offene Behälter und Wannen sei es im Lebensmittel Sektor oder, da auch Säure- und Laugenbeständig, für die Industrie.

Diese Endkappen der alten Hohl-Profile hatten die Aufgabe, neben dem Abschliessen der Hohlprofile auch eine seitliche Verschiebung der Profile zu vermeiden. Bei diesen neuen VOLL-Profile musste eine andere Lösung gefunden werden. Der Erfinder fand eine Lösung in dem man an der Stirnseite der Scharniere einfach einen Plastikstift, Plastiknagel, Plastikschraube (3) in die Öffnung einschlägt oder einschraubt.

Zur besseren Aufklärung des Patentes, will der Erfinder, neben den neuen Materialen auch das Profil schützen.
Die neuen Materiale haben folgende unvergleichbare Vorteile.
- extra hohe Druckfestigkeit (weil Voll-Profil)
- extra hohe Schlagfestigkeit (weil Voll-Profil)
- grosse Kälteschlagfähigkeit und Bruchfestigkeit bei Eisschicht
- Trotz Voll-Profil, gute thermische Eigenschaften
- die angewendeten Kunststoff sind Recyclingbar und voll wieder anwendbar
- weiter können diese Kunststoffe ohne Schadstoffe-Emission verbrannt werden
- das neue Material garantiert eine weitaus lange Lebensdauer

## Patentansprüche

1. Anwendung von neuen Materialen für die Herstellung von Vollstab-Profile (statt Hohlprofile) zur Anfertigung von "schwimmenden" Abdeckungen nach den Aufroll-System (1) im Bereich der Schwimmbäder.
Diese erwähnte Materialen sind aus Kunststoffe oder aus Naturstoffe die eine geringe Dichte <1 aufweisen (leichter als Wasser). zB. bei Kunststoffe PE als Polyäthylen oder PP als Polypropylen oder PVC Polyvinylchlorid mit geschlossenen Zellen und andere Sorten + Marken. Bei Naturstoffe aus Holzarten und Mineralien aus Vulkanstein und anderem.
Diese "schwimmenden" Abdeckungen können auch ausser dem Bereich der Schwimmbäder Anwendung finden wie: offene Behälter und Wannen sei es für die Lebensmittelindustrie oder, da auch wegen seiner Säure-und Laugebeständigkeit, für Industrie.
Spezial Farbskala die im Bereich der Schwimmbad- Abdeckungen noch keine Anwendung gefunden haben:
Natursteine Imitationen wie: Granit und ähnliches, Holzarten, Metallarten.
Das Ende vom Vollstab-Profil wird mit Kunststoff Borsten (5) versehen. Diese Borsten haben die Aufgabe das Schwimmbad-Beckenbord zu reinigen.
